# EUROPÄISCHE PATENTANMELDUNG

(11) **EP 1 479 314 A1**
(43) Veröffentlichungstag der Anmeldung: **24.11.2004**
(21) Anmeldenummer: 03405344.7
(22) Anmeldetag: 19.05.2003
(51) Int. Cl.: A47B 77/16

(54) **Brotschublade**

(71) Anmelder: PEKA-METALL AG, 6295 Mosen (CH)
(72) Erfinder: Weber, Peter, 5712 Beinwil am See (CH)
(74) Vertreter: BOVARD AG - Patentanwälte

(57) **Zusammenfassung**

Eine Brotschublade (1), insbesondere für einen Unterschrank (2) einer Kücheneinrichtung, umfasst einen aus zwei Seitenwänden (6) und (7), einer Frontseite und einer Rückseite (5) gebildeten Schubladenrahmen (3), in welchen eine Brotschneidbrett (9) eingelegt ist. Die Seitenwände (6) und (7) sind aus einem metallischen Blech gebildet, bei welchen der untere Bereich (20) abgewinkelt ist. Dadurch wird ein Längsspalt (16) gebildet, in welchen ein Gitter (17) eingelegt ist, welches Aufnahmen (18) für eine unterhalb des Gitters (17) einsetzbare Auffangschale (19) aufweist. Dadurch können die Brosamen aufgefangen werden. Mit dieser Ausgestaltung lassen sich in einfacher Weise Brotschubladen (1) unterschiedlicher Breiten herstellen, wobei die wesentlichen Bauteile für unterschiedliche Breiten von Brotschubladen (1) verwendbar sind.

## Beschreibung

Die vorliegende Erfindung bezieht sich auf eine Brotschublade, insbesondere für einen Unterschrank einer Kücheneinrichtung, umfassend einen mit Schubladenführungen versehenen Schubladenrahmen, bestehend aus zwei Seitenwänden, einer Frontseite und einer Rückseite, einem in den Schubladenrahmen eingelegten Brotschneidbrett und einem Bodenteil mit einer Auffangvorrichtung für Brotbrosamen.

Derartige Brotschubladen sind bekannt. Sie dienen neben der Aufbewahrung für das Brot insbesondere auch dazu, dass das Brot auf der Brotschublade aufgeschnitten werden kann, wozu ein Brotschneidbrett vorgesehen ist, das in den Schubladenrahmen eingesetzt ist. Die dabei entstehenden Brosamen werden in einer hierfür vorgesehenen Auffangvorrichtung aufgefangen.

Derartige Brotschubladen werden vorwiegend aus Holz und auf Mass gefertigt. Dies bedeutet, dass für jede Breite, die beispielsweise ein Unterschrank in einer Kücheneinrichtung aufweisen kann, jeweils eine Schublade angefertigt werden muss, bei welcher sowohl die Frontseite wie auch die Rückseite, aber auch die Auffangvorrichtung für die Brosamen speziell gefertigt werden müssen. Dies bedeutet, dass das Herstellverfahren aufwendig und teuer ist.

Die Aufgabe der vorliegenden Erfindung besteht nun darin, eine Brotschublade zu schaffen, deren Herstellung kostengünstig ist und bei welcher gleiche Seitenwände und Auffangvorrichtung für unterschiedliche Schubladenbreiten verwendet werden können.

Erfindungsgemäss erfolgt die Lösung dieser Aufgabe dadurch, dass die Seitenwände aus einem metallischen Blech gebildet sind, bei welchen der untere Bereich abgewinkelt ist und die abgewinkelten Bereiche gegen den Unterteil der Brotschublade hin geneigt und gegeneinander gerichtet und derart voneinander beabstandet sind, dass sie einen im wesentlichen in Ausziehrichtung der Brotschublade verlaufenden Längsspalt bilden, in welchen ein Gitter eingelegt ist, welches Aufnahmen für eine unterhalb des Gitters einsetzbare Auffangschale aufweist.

Bei einer derart ausgestalteten Brotschublade können die Seitenwände vorfabriziert und für Schubladen von praktisch beliebiger Breite verwendet werden. Zusätzlich kann die Auffangvorrichtung für die Brosamen ebenfalls für Schubladen unterschiedlicher Breite eingesetzt werden. Dadurch lässt sich die Herstellung vereinfachen, die Kosten zur Herstellung werden günstiger.

In vorteilhafter Weise umfassen die beiden Seitenwände jeweils stirnseitig abgewinkelte Laschen, an welchen die Frontseite und die Rückseite in einfachster Weise befestigbar sind.

Durch das Anbringen jeweils eines Winkelprofils aussenseitig an den beiden Seitenwänden, an welchen die Schubladenführungen befestigbar sind, wird eine einfache und optimale Verbindung mit dem Unterschrank erreicht.

Eine weitere vorteilhafte Ausgestaltung der Erfindung besteht darin, dass auf die Frontseite eine plattenförmige Abdeckung aufsetzbar ist, zu deren Befestigung an den beiden Seitenwänden jeweils stirnseitig weitere abgewinkelte Laschen angebracht sind. Hierbei kann die Abdeckung in optimaler Weise an der Schublade befestigt werden, die Abdeckung kann in bekannter Weise auch ausgerichtet werden.

In vorteilhafter Weise ist das in die Brotschublade einsetzbare Gitter aus längsverlaufenden Stäben gebildet, welche über oben liegende Querstäbe miteinander verbunden sind, welche Querstäbe eine Länge aufweisen, die grösser ist als die Breite des Spaltes und sich die Endbereiche der Querstäbe im eingesetzten Zustand des Gitters auf den Randbereichen der abgewinkelten Bereiche der beiden Seitenwände in der Brotschublade abstützen. Dadurch wird eine sehr einfache und kostengünstige Halterung für das Gitter erreicht.

Damit ein Verrutschen des Gitters in der Schublade und gegebenenfalls ein Klappern vermieden werden kann, sind auf die Endbereiche der Querstäbe Kappen aufgesetzt, die aus einem gummi-elastischen Material gebildet sind.

Um eine einfache Aufnahme für die unterhalb des Gitters einsetzbare Auffangschale zu erreichen, sind die Endbereiche von mindestens zwei Längsstäben mit Abbiegungen versehen, wobei die abgebogenen Enden im wesentlichen jeweils parallel zu den Längsstäben ausgerichtet und gegeneinander gerichtet sind. In diese Abbiegungen lässt sich in einfacher Weise quer zur Ausziehrichtung die Auffangschale einschieben und herausnehmen.

Um die Führung der Auffangschale zu verbessern, können die abgebogenen Enden auf jeweils einer Seite der Längsstäbe mit einem weiteren Querstab miteinander verbunden sein.

Das in die Schublade einlegbare Brotschneidbrett ist jeweils auf dem oberen Rand der Frontseite und der Rückseite abstützbar. Die Breite des Brotschneidebrettes ist geringer als die Breite der Schublade, wodurch das Brotschneidbrett durch Führungen geführt entlang den Rändern der Frontseite und der Rückseite verschiebbar ist. Dadurch kann man das Brotschneidbrett beispielsweise zum Brot schneiden in eine für den Brotschneidgang durchführende Person optimale Position verschieben, das in der Brotschublade aufzubewahrende Brot ist optimal zugänglich.

Eine Ausführungsform der vorliegenden Erfindung wird nachfolgend anhand der beiliegenden Zeichnung beispielhaft näher erläutert.

Es zeigt
Fig. 1 in räumlicher Darstellung eine erfindungsgemässe Brotschublade, die sich in einer aus dem Unterschrank ausgezogenen Position befindet;
Fig. 2 die Brotschublade gemäss Fig. 1 mit herausgenommenen und separat dargestellten Einzelteilen;
Fig. 3 in räumlicher Darstellung den Schubladenrahmen der Brotschublade;
Fig. 4 die Brotschublade gemäss Fig. 3 mit abgenommener Frontseite;
Fig. 5 eine Draufsicht auf die Brotschublade im in den Unterschrank eingesetzten Zustand, mit abgenommener Frontseite, zum Teil im Schnitt.

Wie aus Fig. 1 und insbesondere aus Fig. 2 ersichtlich ist, ist die Brotschublade 1 beispielsweise in einen Unterschrank 2 einer Kücheneinrichtung einschiebbar und aus diesem herausziehbar. Hierzu besteht die Brotschublade 1 aus einem Schubladenrahmen 3, gebildet aus einer Frontseite 4 (Fig. 3), einer Rückseite 5 und zwei Seitenwänden 6 und 7. Auf die Frontseite ist eine Abdeckung 8 aufgesetzt, die dem Dekor der diese Brotschublade umgebenden Elemente angepasst ist.

Auf die Frontseite 4 (Fig. 3) und die Rückseite 5 ist ein Brotschneidbrett 9 aufgelegt, welches mit Längsschlitzen 10 und einer Aufnahmetasche 11 für ein Brotmesser 12 ausgestattet ist. Die Breite des Brotschneidbrettes 9 ist geringer als die Breite der Brotschublade, so dass das Brotschneidbrett entlang den Rändern 13 und 14 der Frontseite 4 und der Rückseite 5 (Fig. 3) verschiebbar ist. Hierzu ist das Brotschneidbrett 9 mit eingefrästen Nuten 15 ausgestattet, die als Führungen zum Verschieben des Brotschneidbrettes 9 dienen.

Durch die Ausgestaltung der Seitenwände 6 und 7, die später noch im Detail beschrieben wird, wird ein im wesentlichen in Ausziehrichtung der Brotschublade 1 verlaufender Längsspalt 16 gebildet, in welchen ein Gitter 17 eingelegt ist. Dieses Gitter 17 weist Aufnahmen 18 auf, in welche eine Auffangschale 19 einsetzbar ist, die unterhalb des Gitters 17 zu liegen kommt.

Wie aus den Fig. 3 und 4 ersichtlich ist, weisen die Seitenwände 6 und 7, die aus einem metallischen Blech gebildet sind, jeweils einen unteren Bereich 20 auf, der abgewinkelt ist. Dieser abgewinkelte untere Bereich 20 ist gegen den Unterteil 21 der Brotschublade 1 hin geneigt. Die beiden abgewinkelten unteren Bereiche 20 der Seitenwände 6 und 7 sind gegeneinander hin gerichtet und voneinander beabstandet, wodurch der Längsspalt 16 gebildet wird. Die abgewinkelten unteren Bereiche 20 der Seitenwände 6 und 7 bilden somit eine Art Trichter, durch welchen die in der Brotschublade 1 anfallenden Brosamen des darin aufbewahrten Brotes oder die beim Schneidvorgang entstehen, in den Längsspalt 16 geleitet werden, wo sie durch das Gitter 17 in die Auffangschale 19 gelangen.

Die beiden Seitenwände 6 und 7 weisen stirnseitig jeweils eine abgewinkelte Lasche 22 auf, an welchen die Frontseite 4 bzw. die Rückseite 5, beispielsweise durch Verschraubung, befestigbar sind. Diese Laschen 22 sind hierzu gegen die Innenseite der Schublade 1 hin abgewinkelt. Ferner sind ebenfalls stirnseitig an beiden Seitenwänden 6 und 7 jeweils eine weitere abgewinkelte Lasche 23 angebracht, die in entgegengesetzter Richtung zur jeweiligen Lasche 22 abgewinkelt ist. An diesen weiteren Laschen 23 kann die Abdeckung 8 befestigt werden, welche in bekannter Weise noch bezüglich der weiteren Frontabdeckungen der Kücheneinrichtung ausgerichtet werden kann. Durch das Anbringen dieser weiteren Laschen jeweils auf beiden Stirnseiten einer Seitenwand 6 bzw. 7 können diese Seitenwände 6 und 7 jeweils sowohl als linke Seitenwand wie auch als rechte Seitenwand verwendet werden, was den ganzen Ablauf von der Herstellung bis zur Montage einer Schublade wesentlich vereinfacht.

An den beiden Seitenwänden 6 und 7 ist aussenseitig jeweils ein Winkelprofil 24 angebracht, an welchem die Schubladenführungen 25 (Fig. 5) befestigbar sind.

Wie aus Fig. 2 ersichtlich ist, besteht das in die Brotschublade 1 einsetzbare Gitter aus längsverlaufenden Stäben 26, welche über oben liegende Querstäbe 27 miteinander verbunden sind. Die Endbereiche der jeweils aussen liegenden Längsstäbe 26 sind mit Abbiegungen 28 versehen, wobei die abgebogenen Enden 29 im wesentlichen jeweils parallel zu den Längsstäben 26 ausgerichtet und gegeneinander gerichtet sind. Diese abgebogenen Enden 29 auf jeweils einer Seite der Längsstäbe 26 sind mit einem weiteren Querstab 30 miteinander verbunden. Durch diese Abbiegungen 28 mit den abgebogenen Enden 29 und den beiden Querstäben 30 wird eine Führung erreicht, in welche die Auffangschale 19 von der Seite der Schublade eingeschoben werden kann. Dies ist insbesondere auch in Fig. 5 ersichtlich.

Das Gitter 17 ist, wie aus Fig. 5 entnehmbar ist, in den Längsspalt 16 eingelegt, der durch die beiden abgewinkelten unteren Bereiche 20 der beiden Seitenwände 6 und 7 gebildet ist. Die Querstäbe 27 des Gitters 17 weisen hierbei eine Länge auf, die grösser ist als die Breite des Spaltes 16. Die Endbereiche 31 der Querstäbe 27 stützen sich somit im eingesetzten Zustand des Gitters auf den Randbereichen 32 der abgewinkelten Bereiche 20 der beiden Seitenwände 6 und 7 ab. Auf die Endbereiche 31 der Querstäbe 27 sind Kappen 33 aufgesteckt, die aus einem gummielastischen Material gebildet sind. Dadurch wird ein Klappern des eingesetzten Gitters 17 vermieden.

Die abgebogenen Enden 29 und die weiteren Querstäbe 30 des Gitters 17 stehen über die Randbereiche 32 der Seitenwände 6 und 7 vor, dadurch wird ein Einschub gebildet, in welchen die Auffangschale 19 quer zur Ausziehrichtung der Brotschublade eingeschoben werden kann.

Wie bereits erwähnt worden ist, sind an den beiden Seitenwänden 6 und 7 aussenseitig Winkelprofile 24 angebracht, an welchen die Schubladenführungen 25 befestigt sind. Diese Schublädenführungen 25 sind jeweils an einem weiteren Winkelprofil 34 befestigt, welche am Unterschrank 2 gehalten sind. Die Schubladenführungen 25 können Kugelführungen sein, wodurch die Stabilität der Schubladenführung gewährleistet ist, insbesondere im ausgezogenen Zustand der Brotschublade 1, wenn Brot geschnitten wird. Selbstverständlich sind aber auch andere Schubladenführungen denkbar.

Wie insbesondere aus Fig. 5 ersichtlich ist, können Brotschubladen 1 mit unterschiedlichen Breiten in einfachster Weise hergestellt werden. Die Seitenwände 6 und 7 können für praktisch jede Breite unverändert verwendet werden, die Breite der Brotschublade 1 wird durch die Frontseite 4 (Fig.3) und die Rückseite 5 festgelegt. Ferner muss lediglich noch das Gitter 17 an die jeweilige Breite des Längsspaltes 16 angepasst werden. Eine jeweilige gleiche Auffangschale 19 kann für unterschiedlich breite Brotschubladen 1 verwendet werden, da ein seitliches Vorstehen über den Längsspalt 16 hinaus unter die abgewinkelten Bereiche 20 zulässig ist.

Diese erfindungsgemässe Brotschublade 1 kann in einfacher Weise in unterschiedlichen Breiten hergestellt werden, Seitenwände 6 und 7, Brotschneidbrett 9 und Auffangschale 19 können in unveränderter Weise mindestens für einen entsprechenden Bereich von Schubladenbreiten verwendet werden.

Das Brot kann in der Brotschublade 1 aufbewahrt werden, indem es auf dem Gitter 17 aufliegt, es kann auf dem Brotschneidbrett 9 geschnitten werden, wobei dieses durch Verschieben längs der Frontseite 4 bzw. der Rückseite 5 in eine optimale Position gebracht wird, die entstehenden Brosamen gelangen durch das Gitter 17 in die Auffangschale 19, welche ohne weiteres entleert werden kann.

## Patentansprüche

1. Brotschublade, insbesondere für einen Unterschrank (2) einer Kücheneinrichtung, umfassend einen mit Schubladenführungen (25) versehenen Schubladenrahmen (3), bestehend aus zwei Seitenwänden (6, 7), einer Frontseite (4) und einer Rückseite (5), einem in den Schubladenrahmen (3) eingelegten Brotschneidbrett (9) und einem Bodenteil mit einer Auffangvorrichtung für Brotbrosamen, **dadurch gekennzeichnet, dass** die Seitenwände (6, 7) aus einem metallischen Blech gebildet sind, bei welchen der untere Bereich (20) abgewinkelt ist und die abgewinkelten Bereiche (20) gegen den Unterteil der Brotschublade (1) hin geneigt und gegeneinander gerichtet und derart voneinander beabstandet sind, dass sie einen im wesentlichen in Ausziehrichtung der Brotschublade (1) verlaufenden Längsspalt (16) bilden, in welchen ein Gitter eingelegt (17) ist, welches Aufnahmen (18) für eine unterhalb des Gitters (17) einsetzbare Auffangschale (19) aufweist.

2. Brotschublade nach Anspruch 1, **dadurch gekennzeichnet, dass** die beiden Seitenwände (6, 7) jeweils stirnseitig abgewinkelte Laschen (22) aufweisen, an welchen die Frontseite (4) und die Rückseite (5) befestigbar sind.

3. Brotschublade nach Anspruch 1 oder 2, **dadurch gekennzeichnet, dass** an den beiden Seitenwänden (6, 7) jeweils aussenseitig ein Winkelprofil (24) angebracht ist, an welchen die Schubladenführungen (25) befestigbar sind.

4. Brotschublade nach einem der Ansprüche 1 bis 3, **dadurch gekennzeichnet, dass** auf die Frontseite (4) eine plattenförmige Abdeckung (8) aufsetzbar ist und dass zu deren Befestigung an den beiden Seitenwänden (6, 7) jeweils stirnseitig weitere abgewinkelte Laschen (23) angebracht sind.

5. Brotschublade nach einem der Ansprüche 1 bis 4, **dadurch gekennzeichnet, dass** das in die Brotschublade (1) einsetzbare Gitter (17) aus längsverlaufenden Stäben (26) gebildet ist, welche über oben liegende Querstäbe (27) miteinander verbunden sind, welche Querstäbe (27) eine Länge aufweisen, die grösser ist als die Breite des Längsspaltes (16) und sich die Endbereiche (31) der Querstäbe (27) im eingesetzten Zustand des Gitters (17) auf den Randbereichen (32) der abgewinkelten Bereiche (20) der beiden Seitenwände (6, 7) in der Brotschublade (1) abstützen.

6. Brotschublade nach Anspruch 5, **dadurch gekennzeichnet, dass** auf die Endbereiche (31) der Querstäbe (27) Kappen (33) aufgesteckt sind, die aus einem gummielastischen Material gebildet sind.

7. Brotschublade nach Anspruch 5 oder 6, **dadurch gekennzeichnet, dass** die Aufnahmen (18) für die unterhalb des Gitters (17) einsetzbare Auffangschale (19) durch Abbiegungen (28) der Endbereiche von mindestens zwei Längsstäben (26) gebildet sind, wobei die abgebogenen Enden (29) im wesentlichen jeweils parallel zu den Längsstäben (26) ausgerichtet und gegeneinander gerichtet sind.

8. Brotschublade nach Anspruch 7, **dadurch gekennzeichnet, dass** die abgebogenen Enden (29) auf jeweils einer Seite der Längsstäbe (26) mit einem weiteren Querstab (30) miteinander verbunden sind.

9. Brotschublade nach einem der Ansprüche 1 bis 8, **dadurch gekennzeichnet, dass** das in die Brotschublade einlegbare Brotschneidbrett (9) jeweils auf dem oberen Rand (13, 14) der Frontseite (4) und der Rückseite (5) abstützbar ist.

10. Brotschublade nach Anspruch 9, **dadurch gekennzeichnet, dass** die Breite des Brotschneidbrettes (9) geringer ist als die Breite der Brotschublade (1) und dass das Brotschneidbrett (9) durch Führungen (15) geführt entlang den Rändern (13, 14) der Frontseite (4) und der Rückseite (5) verschiebbar ist.
